# EUROPÄISCHE PATENTSCHRIFT

(11) **EP 3 536 876 B1**
(45) Veröffentlichungstag und Bekanntmachung des Hinweises auf die Patenterteilung: **30.09.2020**
(21) Anmeldenummer: 18160668.2
(22) Anmeldetag: 08.03.2018
(51) Int. Cl.: E04G 15/06, F24F 13/02, F24F 13/06

(54) **LÜFTUNGSGEHÄUSE-SCHUTZABDECKUNG**
VENTILATION HOUSING PROTECTING COVER
COUVERCLE DE PROTECTION DU BOÎTIER DE VENTILATION

(43) Veröffentlichungstag der Anmeldung: 11.09.2019
(73) Patentinhaber: Hoval Aktiengesellschaft, 9490 Vaduz (LI)
(72) Erfinder: MERHAR, Thomas, Herr, 9494 Schaan (LI); BENVENUTI, Thomas, Herr, 6971 Hard (AT); LUMINATI, André, Herr, 8340 Hinwil (CH)
(74) Vertreter: Zenz Patentanwälte Partnerschaft mbB

(56) Entgegenhaltungen:
- EP-A1- 3 153 642
- GB-A- 2 278 387
- US-A- 2 249 824

## Beschreibung

Die Erfindung ist auf eine Lüftungsgehäuse-Schutzabdeckung zum Verschließen einer Luftdurchgangsöffnung eines Lüftungsgehäuses gerichtet. Ebenso betrifft die Erfindung eine Anordnung mit einem Lüftungsgehäuse und einer solchen Lüftungsgehäuse-Schutzabdeckung.

Bekanntermaßen wird im Bereich der Wohnraumlüftung ein aus einem Luftverteilsystem und einem Luftabsaugsystem bestehendes Lüftungsnetz im Rohbau eines Wohnhauses eingebaut. Dabei werden an einem Lüftungsgehäuse, welches zum Beispiel im Bereich der kontrollierten Wohnungslüftung eingesetzt wird und als ein Luftauslassgehäuse oder ein Luftverteilergehäuse ausgeführt sein kann, meist ein oder zwei rohrförmig und gewellt ausgebildete Luftleitungen, die auch als Lüftungsrohre bezeichnet werden und als Wellrohre ausgeführt sind, angeschlossen, um über eine an dem Lüftungsgehäuse ausgebildete Luftdurchgangsöffnung entweder Luft aus einem Raum abzusaugen oder Luft in einen Raum einzubringen. Bei einem klassischen Betonbau wird eine solche Luftdurchgangsöffnung eines Lüftungsgehäuses meist in einer Decke, einer Wand oder einem Boden einbetoniert. Dabei ist es Stand der Technik, dass das Lüftungsgehäuse mit Hilfe von Nägeln auf Schalungsbrettern zur Befestigung festgenagelt wird und die Nägel im Beton eingegossen werden. Das Einbetonieren der Nägel kann dazu führen, dass Rostflecken entstehen, welche durch den späteren Aufputz oder Anstrich sichtbar sind. Zudem sind für den Installateur des Lüftungsnetzes aufwendige Arbeitsschritte erforderlich, denn die Nägel, welche nach dem Entfernen der Schalungsbretter aus der Decke oder Wand ragen, müssen aufwendig glatt zur Betonoberfläche entfernt werden. Ein weiterer Aspekt ist die Sauberkeit im Hinblick auf das Lüftungsgehäuse. Denn zur Vermeidung von Verschmutzungen des Lüftungsnetzes während der Bauphase müssen sämtliche Öffnungen des Lüftungsgehäuses verschlossen sein.

Ein Lüftungsgehäuse ist beispielsweise aus der DE 203 06 453 U1 bekannt, wobei die Wandung des Lüftungsgehäuses raumseitig offen ausgeführt ist und eine Ausnehmung aufweist, auf die ein Strömungsdurchlass, ein Abdeckgitter und ein Filter aufgesetzt sind, so dass im montierten Zustand Raumluft über das Abdeckgitter, den Filter und den Strömungsdurchlass in das Gehäuse gelangen kann. Eine Möglichkeit, die Ausnehmung während des Einbetonierens zu schützen, wird aber von der DE 203 06 453 U1 nicht offenbart.

Aus dem Dokument US 2 249 824 A1 ist eine Halterung für eine Rohrhülse zur Fixierung auf einem Schalungsbrett bekannt. Die Halterung umfasst eine obere Abdeckscheibe mit einer Durchgangsöffnung. Die obere Abdeckung dient zur Abdichtung des oberen Längsendes der Rohrhülse, wobei sich durch die Abdeckung und die Rohrhülse ein Gestänge hindurch erstreckt, welches ein Gewindeende aufweist, welches in das Schalungsbrett einschraubbar ist. An dem anderen Längsende der Rohrhülse ist eine untere Abdeckung angeordnet und verschließt die Rohrhülse. Dabei erstreckt sich das Gewindeende des Gestänges durch eine entsprechende Durchgangsöffnung, die in der unteren, scheibenförmig ausgebildeten Abdeckung ausgebildet ist.

Ferner ist aus dem Dokument EP 3 153 642 A1 ein Einbausystem für Leuchten bekannt, wobei das Einbausystem einen Hohlkörper, der eine Aufnahmeöffnung für eine Beleuchtungseinrichtung aufweist, und ein Positionierelement zur Positionierung des Hohlkörpers an einer Schalung aufweist. Dabei weist das Positionierelement ein Loch zur Befestigung des Positionierelements an der Schalung auf. Der Hohlkörper ist mit seiner Aufnahmeöffnung bis zu einer Anschlagposition auf das Positionierelement aufsetzbar und kann lösbar mit dem Positionierelement verbunden sein. In der Anschlagposition befindet sich ein erster Abschnitt des Positionierelements innerhalb des Hohlkörpers und ein zweiter Abschnitt des Positionierelements außerhalb des Hohlkörpers. Das Positionierelement bildet einen zylinderförmigen Pfropfen, der im aufgesetzten Zustand des Hohlkörpers die Aufnahmeöffnung verschließt.

Der Erfindung liegt die Aufgabe zugrunde eine Lösung zu schaffen, die auf konstruktiv einfache Weise eine Möglichkeit bereitstellt, die aus dem Stand der Technik bekannten Nachteile von aufwendigen Arbeitsschritten eines Installateurs eines Lüftungsnetzes und der mangelnden Sauberkeit während der Bauphase zu vermeiden.

Diese vorstehend genannte Aufgabe wird erfindungsgemäß gelöst durch eine Lüftungsgehäuse-Schutzabdeckung mit den Merkmalen gemäß dem Patentanspruch 1.

Die erfindungsgemäße Lüftungsgehäuse-Schutzabdeckung dient zum Verschließen einer Luftdurchgangsöffnung eines Lüftungsgehäuses und weist einen plattenförmigen Grundkörper mit einer Oberseite und einer Unterseite auf, wobei Rastmittel zum Herstellen einer Verbindung zwischen dem plattenförmigen Grundkörper und dem Lüftungsgehäuse an dem plattenförmigen Grundkörper ausgebildet sind, und an dem plattenförmigen Grundkörper wenigstens ein turmförmig ausgebildeter und ein stiftförmiges Befestigungsmittel fixierbar haltender Fixierungskörper ausgebildet ist, wobei sich der wenigstens eine turmförmig ausgebildete Fixierungskörper von der Oberseite des plattenförmigen Grundkörpers aus erstreckt, und wobei sich der wenigstens eine turmförmig ausgebildete Fixierungskörper auf der Unterseite des plattenförmigen Grundkörpers fortsetzt und wobei der wenigstens eine turmförmig ausgebildete Fixierungskörpers von der Unterseite des plattenförmigen Grundkörpers hervorstehend ausgebildet ist.

Ebenso wird die der Erfindung zugrundeliegende Aufgabe durch eine Anordnung mit den Merkmalen gemäß dem Patentanspruch 10 gelöst.

Die erfindungsgemäße Anordnung weist ein Lüftungsgehäuse und eine Lüftungsgehäuse-Schutzabdeckung nach Anspruch 1 auf, wobei das Lüftungsgehäuse wenigstens einen zur Anbringung eines Rohrleitungselements dienenden Anschlussstutzen und eine Luftdurchgangsöffnung aufweist, wobei der plattenförmige Grundkörper an die Luftdurchgangsöffnung zum Verschließen der Luftdurchgangsöffnung angepasst ausgebildet ist, und wobei an dem Lüftungsgehäuse Gegenrastmittel ausgebildet sind, durch die eine lösbare Verbindung zwischen dem Lüftungsgehäuse und der Lüftungsgehäuse-Schutzabdeckung ausgebildet ist.

Vorteilhafte und zweckmäßige Ausgestaltungen und Weiterbildungen der Erfindung ergeben sich aus den entsprechenden Unteransprüchen.

Durch die Erfindung wird eine Lüftungsgehäuse-Schutzabdeckung zum Verschließen einer Luftdurchgangsöffnung eines Lüftungsgehäuses und eine Anordnung mit einem Lüftungsgehäuse und einer solchen Lüftungsgehäuse-Schutzabdeckung zur Verfügung gestellt, die sich durch eine einfache Konstruktion bei gleichzeitig vereinfachter Montage auszeichnen. Dadurch, dass an dem plattenförmigen Grundkörper wenigstens ein turmförmiger Fixierungskörper ausgebildet ist, welcher derart ausgebildet ist, dass er ein stiftförmiges Befestigungsmittel fixierbar halten kann, wird ein Nagel zur Befestigung des Lüftungsgehäuses erfindungsgemäß in den Grundkörper der Lüftungsgehäuse-Schutzabdeckung eingeschlagen. Dadurch, dass der Nagel nach dem Einbetonieren und nach dem Entfernen von Schalungsbrettern nicht im Beton angeordnet ist, können keine Rostflecken an der Decke oder Wand entstehen, wie es aufgrund des Feuchtigkeitskontakts zwischen Nagel und Beton bislang im Stand der Technik der Fall war. Der Fixierungskörper ist folglich so ausgelegt, dass ein Befestigungsmittel, wie beispielsweise ein Nagel, in den Fixierungskörper eingebracht und von dem Fixierungskörper sicher fixiert wird. Im Sinne der Erfindung ist unter einem Lüftungsgehäuse, welches im Bereich der Wohnraumlüftung eingesetzt wird, sowohl ein Luftauslassgehäuse, welches auch als Anschlussgehäuse bezeichnet wird, als auch ein Luftverteilergehäuse zu verstehen, so dass das Lüftungsgehäuse im Fall eines Luftauslassgehäuses wenigstens einen Anschlussstutzen und im Fall eines Luftverteilungsgehäuses eine Vielzahl von Anschlussstutzen aufweist. Im Sinne der Erfindung kann das Lüftungsgehäuse sowohl bei einem Luftverteilsystem als auch bei einem Luftabsaugsystem zum Einsatz kommen. Dadurch, dass sich der turmförmig ausgebildete Fixierungskörper von der Oberseite des plattenförmigen Grundkörpers aus erstreckt, kann eine ausreichende Fixierungslänge für das stiftförmige Befestigungsmittel bereitgestellt werden. Dadurch, dass sich der wenigstens eine Fixierungskörper von der Oberseite des plattenförmigen Grundkörpers aus in Richtung des Inneren des Lüftungsgehäuses erstreckt, ist der wenigstens eine Fixierungskörper an einer während der Bauphase nicht störenden Position an dem Grundkörper angeordnet. Damit die Lüftungsgehäuse-Schutzabdeckung auch seitlichen Kräften Stand hält, ist gemäß der Erfindung vorgesehen, dass sich der wenigstens eine turmförmig ausgebildete Fixierungskörper auf der Unterseite des plattenförmigen Grundkörpers fortsetzt und von der Unterseite des plattenförmigen Grundkörpers hervorstehend ausgebildet ist. Dadurch steht der turmförmig ausgebildete Fixierungskörper sowohl von der Oberseite als auch von der Unterseite des plattenförmigen Grundkörpers hervor, so dass eine ausreichende Länge zur Aufnahme eines Nagels bzw. stiftförmigen Befestigungsmittels gegeben ist, was gleichzeitig zu einer starren Verankerung des Grundkörpers an Schalungsbrettern führt.

In Ausgestaltung der Erfindung ist vorgesehen, dass der turmförmig ausgebildete Fixierungskörper plastisch verformbar und/oder mit einer Durchgangsöffnung ausgebildet ist. Durch eine plastische Verformbarkeit ist beispielsweise das Einschlagen eines Nagels oder das Einschrauben einer Gewindeschraube möglich, wobei der Nagel oder die Schraube dann eine Verbindung mit Schalungsbrettern eingehen kann, wodurch das Lüftungsgehäuse über die Lüftungsgehäuse-Schutzabdeckung an den Schalungsbrettern angeordnet und befestigt werden kann. Alternativ kann eine Durchgangsöffnung derart dimensioniert sein, dass ein Nagel oder eine Schraube durch die Durchgangsöffnung hindurch festsitzend eingeschlagen oder eingeschraubt sein können, um eine Verbindung zu den Schalungsbrettern herzustellen, wobei im Fall einer Durchgangsöffnung die Innenwandung oder der gesamte Fixierungskörper vorzugsweise plastisch verformbar ausgebildet sein können.

Um die Fixierung eines stiftförmigen Befestigungsmittels, welches beispielsweise ein Nagel sein kann, innerhalb der Durchgangsöffnung zu erhöhen, sieht die Erfindung in Ausgestaltung der Lüftungsgehäuse-Schutzabdeckung vor, dass die Durchgangsöffnung radial einwärts gerichtete Fixierungsrippen aufweist. Die Fixierungsrippen können dabei entweder an einem Axialabschnitt oder an mehreren Axialabschnitten der Durchgangsöffnung ausgebildet sein oder sich entlang der gesamten Axiallänge, also in Längsrichtung, der Durchgangsöffnung erstrecken.

Von besonderem Vorteil ist es dabei in Ausgestaltung der Lüftungsgehäuse-Schutzabdeckung, wenn die Fixierungsrippen elastisch oder plastisch verformbar ausgebildet sind. Eine elastische oder plastische Verformbarkeit der Fixierungsrippen sorgt für eine weitere Erhöhung der Fixierung des stiftförmigen Befestigungsmittels innerhalb der Durchgangsöffnung.

Um eine Möglichkeit zur Befestigung der Lüftungsgehäuse-Schutzabdeckung an einem Lüftungsgehäuse zu schaffen, ist in Ausgestaltung der Erfindung vorgesehen, dass wenigstens zwei Rastmittel an dem Grundkörper angeformt sind, die jeweils von einer die Oberseite mit der Unterseite verbindenden Längsseite des Grundkörpers hervorstehen. Die Rastmittel können dabei als hervorstehende oder abstehende Zapfen ausgebildet sein, die durch Klemmwirkung die Lüftungsgehäuse-Schutzabdeckung innerhalb der Luftdurchgangsöffnung fixieren.

Damit sich der von der Unterseite des plattenförmigen Grundkörpers hervorstehende Fixierungskörper nicht nachteilig auf die starre Verankerung des plattenförmigen Grundkörpers an Schalungsbrettern auswirkt, ist in Ausgestaltung der Erfindung ferner vorgesehen, dass auf der Unterseite des plattenförmigen Grundkörpers ein umlaufender Auflagerandansatz ausgebildet ist, welcher mit Bezug auf die Unterseite eine gleiche oder größere Erhebung von der Unterseite als der wenigstens eine turmförmig ausgebildete Fixierungskörper aufweist. Auf diese Weise liegt eben nicht der Fixierungskörper, sondern der Auflagerandansatz auf den Schalungsbrettern auf.

Damit das Lüftungsgehäuse definiert zu der Lüftungsgehäuse-Schutzabdeckung angeordnet ist, wenn die Lüftungsgehäuse-Schutzabdeckung mit dem Lüftungsgehäuse verbunden werden soll, ist in Ausgestaltung der Erfindung vorgesehen, dass wenigstens eine Gehäuseabstützung auf der Oberseite des plattenförmigen Grundkörpers ausgebildet ist. Diese wenigstens eine Gehäuseabstützung kann beispielsweise ein umlaufender Rand sein, welcher in die Luftdurchgangsöffnung formschlüssig eingreift und/oder auf welcher der Rand der Luftdurchgangsöffnung aufliegend angeordnet ist.

Damit die Lüftungsgehäuse-Schutzabdeckung nach dem Einbetonieren des Lüftungsgehäuses von der Luftdurchgangsöffnung entfernt werden kann, sieht die Erfindung in weiterer Ausgestaltung der Lüftungsgehäuse-Schutzabdeckung vor, dass der plattenförmige Grundkörper eine Demontagefläche aufweist, die mit einem zur Abtrennung von dem plattenförmigen Grundkörper dienenden Sollbruch-Rand ausgebildet ist. Damit kann die Demontagefläche nach der Bauphase in das Lüftungsgehäuse eingedrückt und von dem plattenförmigen Grundkörper separiert werden, wodurch ein Zugriff auf den an dem Lüftungsgehäuse verbleibenden Restabschnitt des plattenförmigen Grundkörpers möglich ist, um auch diesen von dem Lüftungsgehäuse zu separieren.

Eine Möglichkeit, die Lüftungsgehäuse-Schutzabdeckung leicht und gleichzeitig stabil auszubilden, besteht in Ausgestaltung der Erfindung darin, dass auf der Oberseite des plattenförmigen Grundkörpers wenigstens eine Verstärkungsleiste ausgebildet ist, die von der Oberseite abragt. Alternativ ist es in diesem Zusammenhang auch denkbar, dass auf der Unterseite des plattenförmigen Grundkörpers wenigstens eine Verstärkungsleiste ausgebildet ist, die von der Unterseite abragt.

Zur Vermeidung von Verschmutzungen ist es dabei ferner von Vorteil, wenn die Luftdurchgangsöffnung des Lüftungsgehäuses einen Öffnungsrand aufweist, in welchem der plattenförmige Grundkörper formschlüssig angeordnet ist. Die Formschlüssigkeit garantiert, dass die Durchgangsöffnung vollständig durch die Lüftungsgehäuse-Schutzabdeckung abgedeckt und verschlossen ist, so dass während der Bauphase kein Schmutz in das Innere des Lüftungsgehäuses gelangen kann.

Zur definierten Positionierung des Lüftungsgehäuses zu der Lüftungsgehäuse-Schutzabdeckung sieht die Erfindung in weiterer Ausgestaltung vor, dass an der Luftdurchgangsöffnung des Lüftungsgehäuses wenigstens eine Gehäuseabstützungsaufnahme ausgebildet ist, in welche wenigstens eine auf der Oberseite des plattenförmigen Grundkörpers ausgebildete Gehäuseabstützung eingreift.

Schließlich ist in Ausgestaltung der Erfindung vorgesehen, dass außenseitig an dem Lüftungsgehäuse wenigstens ein zum Einschlagen oder Einschrauben eines Befestigungsmittels dienender Befestigungsdom hervorsteht. Beispielsweise kann in einen solchen Befestigungsdom eine Kunststoffschraube eingedreht werden, um das Lüftungsgehäuse zum Beispiel mit einem Winkel oder Lochband beim Trockenbau oder Holzbau befestigen zu können.

Es versteht sich, dass die vorstehend genannten und nachstehenden noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der ein beispielhaftes und bevorzugtes Ausführungsbeispiel der Erfindung dargestellt ist.

In der Zeichnung zeigt:
Figur 1 eine perspektivische Ansicht auf ein Lüftungsgehäuse mit zwei Anschlussstutzen,
Figur 2 die perspektivische Ansicht des Lüftungsgehäuses aus Figur 1 und eine erfindungsgemäße Lüftungsgehäuse-Schutzabdeckung,
Figur 3 eine perspektivische Unteransicht auf das Lüftungsgehäuse mit daran angebrachter Lüftungsgehäuse-Schutzabdeckung,
Figur 4 eine weitere Unteransicht auf das Lüftungsgehäuse mit einer Luftdurchgangsöffnung, wobei die Lüftungsgehäuse-Schutzabdeckung von dem Lüftungsgehäuse separiert angeordnet ist,
Figur 5 eine Draufsicht auf eine Unterseite der Lüftungsgehäuse-Schutzabdeckung mit einer Detailansicht auf einen an der Lüftungsgehäuse-Schutzabdeckung ausgebildeten Fixierungskörper,
Figur 6 eine Perspektivansicht auf die Unterseite der Lüftungsgehäuse-Schutzabdeckung,
Figur 7 eine Draufsicht auf eine Oberseite der Lüftungsgehäuse-Schutzabdeckung,
Figur 8 eine Perspektivansicht auf die Oberseite der Lüftungsgehäuse-Schutzabdeckung mit einer Detailansicht auf einen an der Lüftungsgehäuse-Schutzabdeckung ausgebildeten Fixierungskörper,
Figur 9 eine perspektivische Draufsicht auf die Oberseite der Lüftungsgehäuse-Schutzabdeckung mit in den Fixierungskörpern angeordneten, stiftförmigen Fixierungsmitteln,
Figur 10 eine weitere perspektivische Draufsicht auf die Oberseite der Lüftungsgehäuse-Schutzabdeckung mit in den Fixierungskörpern angeordneten, stiftförmigen Fixierungsmitteln, und
Figur 11 eine Draufsicht auf die Unterseite der Lüftungsgehäuse-Schutzabdeckung mit einer Detailansicht auf einen Fixierungskörper gemäß einer alternativen Ausgestaltung.

In den Figuren 1 bis 4 ist eine erfindungsgemäße Anordnung 1 mit einer Lüftungsgehäuse-Schutzabdeckung 2 und einem Lüftungsgehäuse 3 gezeigt. Das Lüftungsgehäuse 3 weist zwei Anschlussstutzen 4 für Wellrohre und eine Luftdurchgangsöffnung 5 auf, welche während der Bauphase von der erfindungsgemäßen Lüftungsgehäuse-Schutzabdeckung 2 verschlossen ist. Folglich dienen die Anschlussstutzen 4 ganz allgemein zur Anbringung von Rohrleitungselementen und sind nicht auf Wellrohre beschränkt. Die Luftdurchgangsöffnung 5 ist auf einer Gehäuseunterseite des Lüftungsgehäuses 3 ausgebildet und aus der Unteransicht der Figuren 3 und 4 ersichtlich, wobei die Luftdurchgangsöffnung 5 in Figur 3 von der Lüftungsgehäuse-Schutzabdeckung 2 abgedeckt und verschlossen ist. Die Luftdurchgangsöffnung 5 ist als eine viereckige Ausnehmung ausgebildet und stellt einen Strömungsdurchlass für zu befördernde Luft dar, wobei die Luft entweder über den Strömungsdurchlass bzw. über die Luftdurchgangsöffnung aus einem Wohnraum in das Lüftungsgehäuse 3 gesaugt oder aus dem Lüftungsgehäuse 3 in einen Wohnraum gefördert werden kann. Dabei wird nach der Bauphase auf oder in die von der Ausnehmung gebildete Luftdurchgangsöffnung 5 ein in den Figuren nicht dargestelltes Abdeckgitter aufgesetzt, welches beispielsweise zusätzlich einen Filter aufweist. Selbstverständlich ist es, dass die Luftdurchgangsöffnung 5 auch eine Gestalt aufweisen kann, die von der viereckigen Gestalt abweicht. Beispielsweise kann die Luftdurchgangsöffnung 5 auch kreisförmig oder oval ausgebildet sein, wobei dann die Gestalt der Lüftungsgehäuse-Schutzabdeckung 2 entsprechend anzupassen ist. Aus den vorstehenden Ausführungen ergibt sich, dass es sich bei dem Lüftungsgehäuse 3 um ein sehr allgemeines Bauteil aus dem Bereich der Wohnraumlüftung handelt, welches wenigstens einen Anschlussstutzen 4 und eine Luftdurchgangsöffnung 5 aufweist. Vor und während der Bauphase dient die erfindungsgemäße Lüftungsgehäuse-Schutzabdeckung 2 dazu, die Luftdurchgangsöffnung 5 des Lüftungsgehäuses 3 zu verschließen und damit vor Verunreinigungen und Schmutz zu schützen. Wie den Figuren 1 bis 4 ferner zu entnehmen ist, weist das Lüftungsgehäuse 3 auf seiner Außenseite mehrere Befestigungsdome 16 auf, die außenseitig hervorstehen und zum Einschlagen oder Einschrauben eines Befestigungsmittels dienen. Beispielsweise kann mit Hilfe eines solchen Befestigungsdomes 16 eine Kunststoffschraube (selbstfurchende Schraube) in den Befestigungsdom 16 eingeschraubt werden, wodurch das Lüftungsgehäuse 3 mit einem Winkel oder Lochband für den Trockenbau oder Holzbau befestigt werden kann. Zusätzlich ist außenseitig an dem Lüftungsgehäuse 3 ein nasenförmiger Ansatz 17 ausgebildet, der zum Einschnappen an einem Rahmen dienen kann, welcher verwendet wird, um bei der Erstellung einer Filigrandecke (vorgefertigte Decke) an der richtigen Stelle eine Aussparung vorzusehen. Der nasenförmige Ansatz 17 oder mehrere solcher nasenförmigen Ansätze können dann zum Anordnen in Ösen einschnappen.

Während die erfindungsgemäße Lüftungsgehäuse-Schutzabdeckung 2 in den Figuren 2 bis 4 in Verbindung mit dem Lüftungsgehäuse 3 gezeigt ist und gemeinsam mit dem Lüftungsgehäuse 3 die Anordnung 1 ausbildet, ist die Lüftungsgehäuse-Schutzabdeckung 2 in den Figuren 5 bis 10 separat in verschiedenen Ansichten gezeigt, wobei Figur 11 eine Abwandlung der in den Figuren 2 bis 10 gezeigten Lüftungsgehäuse-Schutzabdeckung 2 darstellt. Generell gilt für die Lüftungsgehäuse-Schutzabdeckung 2 der Figuren 2 bis 11, dass sie einen plattenförmigen Grundkörper 6 aufweist. Der plattenförmige Grundkörper 6 wiederum weist eine Oberseite 7 und eine Unterseite 8 auf, wobei in einem montierten Zustand, in welchem die Lüftungsgehäuse-Schutzabdeckung 2 an dem Lüftungsgehäuse 3 angebracht ist, die Oberseite 7 dem Inneren des Lüftungsgehäuses 3 zugewandt ist, wohingegen die Unterseite 8 in der Bauphase auf Schalungsbrettern aufliegt, wenn zum Beispiel das Lüftungsgehäuse 3 bei einer Decke verwendet wird. Dabei ist die Lüftungsgehäuse-Schutzabdeckung 2 während der Bauphase mit dem Lüftungsgehäuse 3 lösbar verbunden. Zum Herstellen dieser Verbindung sind Rastmittel 9 an dem Grundkörper 6 und Gegenrastmittel 10 an dem Lüftungsgehäuse 3 ausgebildet. In dem in den Figuren gezeigten Ausführungsbeispiel sind zwei Rastmittel 9 als jeweils ein von dem Grundkörper 6 seitlich hervorstehender Rastansatz 11 ausgebildet, wobei der jeweilige Rastansatz 11 von einer die Oberseite 7 mit der Unterseite 8 verbindenden Längsseite 12 des Grundkörpers 6 hervorsteht. Entsprechend sind die Gegenrastmittel 10 des Lüftungsgehäuses 3 an einem Öffnungsrand 14 der Luftdurchgangsöffnung 5 korrespondierend ausgebildet, wobei sie in Form von Rastausnehmungen 15 in dem Öffnungsrand 14 ausgeformt sind. Dementsprechend ist der plattenförmige Grundkörper 6 der Lüftungsgehäuse-Schutzabdeckung 2 formschlüssig innerhalb des Öffnungsrandes 14 des Lüftungsgehäuses 3 angeordnet, wenn das Lüftungsgehäuse 3 und die Lüftungsgehäuse-Schutzabdeckung 2 miteinander verbunden sind. Dabei können die Rastmittel 9 und/oder die Gegenrastmittel 10 elastisch ausgebildet sein, so dass eine lösbare Verbindung zwischen der Lüftungsgehäuse-Schutzabdeckung 2 und dem Lüftungsgehäuse 3 ausgebildet ist. Es ist dabei von Bedeutung, dass die Verbindung zwischen der Lüftungsgehäuse-Schutzabdeckung 2 und dem Lüftungsgehäuse 3 so ausgelegt ist, dass sie den allgemeinen Belastungen während der Bauphase, wie zum Beispiel während des Legens der Armierungseisen und auch der Entfernung der Schalung Stand hält.

Neben den Rastelementen 9 der Lüftungsgehäuse-Schutzabdeckung 2 und den Gegenrastelementen 10 des Lüftungsgehäuses 3 weist der Grundkörper 6 Gehäuseabstützungen 18 auf, die in den Ecken auf der Oberseite 7 des Grundkörpers 6 angeordnet und ausgebildet sind und dazu dienen, das Lüftungsgehäuse 3 an dem Grundkörper 6 zu positionieren und das Lüftungsgehäuse 3 auf der Oberseite 7 des Grundkörpers 6 abzustützen. Zur Positionierung greifen die auf der Oberseite 7 des Grundkörpers 6 ausgebildeten Gehäuseabstützungen 18 in korrespondierend ausgebildete Gehäuseabstützungsaufnahme 19 ein, welche an der Luftdurchgangsöffnung 5 des Lüftungsgehäuses 3 ausgebildet sind. Die Gehäuseabstützungen 18 und die Gehäuseabstützungsaufnahmen 19 sind beispielsweise aus Figur 4 ersichtlich.

Die erfindungsgemäße Lüftungsgehäuse-Schutzabdeckung 2 weist an ihrem Grundkörper 6 mehrere turmförmig ausgebildete Fixierungskörper 20 auf. Insgesamt sind in dem in den Figuren dargestellten Ausführungsbeispiel vier Fixierungskörper 20 an dem plattenförmigen Grundkörper 6 ausgebildet, wobei die vier Fixierungskörper 20 ein Viereck bildend zueinander an dem plattenförmigen Grundkörper 6 angeordnet sind. Wie zum Beispiel Figur 2 zeigt, sind die turmförmigen Fixierungskörper 20 auf der Oberseite 7 des plattenförmigen Grundkörpers 6 angeordnet und erstrecken sich im Wesentlichen senkrecht von der Oberseite 7 aus. Die Fixierungskörper 20 sind jeweils zylinderförmig ausgebildet und dienen dem Zweck, einem stiftförmigen Befestigungsmittel 21 (siehe zum Beispiel Figuren 2, 9 oder 10), welches in dem gezeigten Ausführungsbeispiel als ein Nagel ausgeführt ist, eine Führung und einen festen Sitz bzw. Halt zu geben, um den plattenförmigen Grundkörper zum Beispiel an Schalungsbrettern zu befestigen. Dabei ist es denkbar, dass ein jeweiliger Fixierungskörper 20 plastisch verformbar ausgeführt ist, damit ein in den Fixierungskörper 20 eingeschlagenes Befestigungsmittel 21 in Form eines Nagels in dem Fixierungskörper 20 einen festen Halt findet. In den Figuren 2 und 9 sind die stiftförmigen Befestigungsmittel 21 nur zum Teil von der Oberseite 7 in die Fixierungskörper 20 eingebracht, wohingegen in Figur 10 die Befestigungsmittel 21 soweit in die Fixierungskörper 20 eingebracht bzw. eingeschlagen sind, dass ihr Kopf bündig mit dem Fixierungskörper 20 abschließt, wobei die stiftförmigen Befestigungsmittel 21 dann aus der Unterseite 8 des Grundkörpers 6 hervorstehen (siehe Figur 10). Die hervorstehenden Abschnitte der Befestigungsmittel 21 sind in der Bauphase in Schalungsbrettern eingenagelt bzw. eingeschlagen, wodurch der plattenförmige Grundkörper 6 an den Schalungsbrettern befestigt ist. Um ein schräges Einschlagen oder Einschrauben der Befestigungsmittel 21 zu vermeiden, sind in dem dargestellten Ausführungsbeispiel die turmförmigen Fixierungskörper 20 mit jeweils einer Durchgangsöffnung 22 ausgebildet, welche sich quer zu dem Grundkörper 6 und in eine Längsrichtung 23 des Fixierungskörpers 20 erstreckt. Dabei sind die Durchgangsöffnungen 22 so dimensioniert, dass ein jeweiliges Befestigungsmittel 21 fixiert und formschlüssig innerhalb einer zugeordneten Durchgangsöffnung 22 angeordnet ist, wobei die Innenwandung der Durchgangsöffnung 22 zu diesem Zweck plastisch verformbar ausgebildet sein kann. In den Figuren 5 bis 8 sind die Durchgangsöffnungen 22 jeweils mit radial einwärts gerichteten Fixierungsrippen 24 ausgebildet, die sich in Längsrichtung 23 des jeweiligen Fixierungskörpers 20 erstrecken, wie beispielsweise die Schnittdarstellung der Figur 8 zeigt. Alternativ könnten die Fixierungsrippen 24 auch nur an einem Längsabschnitt oder an mehreren Längsabschnitten eines jeweiligen Fixierungskörpers 20 ausgebildet sein. Die Fixierungsrippen 24 bilden eine sternenförmig angeordnete Lamellenstruktur aus, so dass beim Einschlagen eines nach Art eines Nagels ausgebildeten Befestigungsmittels 21 die Lamellenstruktur leicht beschädigt wird, was zu einer starren Verankerung bei seitlichen Kräften führt. Folglich sind die Fixierungsrippen 24 in dem Ausführungsbeispiel plastisch verformbar ausgebildet, wobei auch eine elastisch verformbare Ausbildung der Fixierungsrippen 24 denkbar ist. In Figur 11 ist ferner eine alternative Ausführung gezeigt, bei welcher lediglich eine Durchgangsöffnung 22 (ohne Fixierungsrippen) in einem Fixierungskörper 20 ausgebildet ist. Es versteht sich, dass es von Vorteil ist, wenn der Durchmesser der Durchgangsöffnung 22 kleiner dimensioniert ist als der Durchmesser des zu haltenden und stiftförmig ausgebildeten Befestigungsmittels 21.

In dem gezeigten Ausführungsbeispiel setzen sich die von der Oberseite 7 des Grundkörpers 6 aus erstreckenden Fixierungskörper 20 auf der Unterseite 8 des Grundkörpers 6 fort und stehen entsprechend von der Unterseite 8 des Grundkörpers 6 ab, wie es in den Figuren 5, 6 und 11 gezeigt ist. Damit während der Bauphase nicht die Grundkörper 6 auf den Schalungsbrettern aufliegen, ist auf der Unterseite 8 des Grundkörpers 6 ein umlaufender Auflagerandansatz 25 ausgebildet. Zu diesem Zweck weist mit Bezug auf die Unterseite 8 der Auflagerandansatz 25 eine gleiche oder größere Erhebung 26 von der Unterseite 8 aus auf als der wenigstens eine turmförmige Fixierungskörper 20. Während der Bauphase liegt folglich der Auflagerandansatz 25 auf den Schalungsbrettern auf, was für eine gewisse Entkopplung der Fixierungskörper 20 von den Schalungsbrettern sorgt.

Aus Gründen der Materialeinsparung sind an dem Grundkörper 6 der Lüftungsgehäuse-Schutzabdeckung 2 Verstärkungsleisten 27 ausgebildet, welche die Stabilität des plattenförmigen Grundkörpers 6 erhöhen. In dem dargestellten Ausführungsbeispiel sind die Verstärkungsleisten 27 sowohl auf der Oberseite 7 als auch auf der Unterseite 8 des Grundkörpers 6 ausgebildet. Auf der Oberseite 7 erstrecken sich die Verstärkungsleisten 27 rahmenartig zwischen den Fixierungskörpern 20 und weisen eine viereckige Anordnung auf, wie es beispielsweise aus den Figuren 7 und 8 ersichtlich ist. Zusätzlich ragen von einem jeweiligen Fixierungskörper 20 drei weitere Verstärkungsleisten 28 ab, die jeweils ein freies Ende aufweisen und eine sternenförmige Anordnung an einem entsprechenden Fixierungskörper ausbilden. Auf der Unterseite 8 hingegen weisen die Verstärkungsleisten 27 keine rahmenartige Anordnung auf. Jedoch erstrecken sie sich zwischen zwei Fixierungskörpern 20, wobei sich jeweils zwei Verstärkungsleisten 28 mit einem freien Ende parallel zu den Längsseiten 12 erstrecken, wie es die Figuren 5 und 6 zeigen. Denkbar sind aber auch alle anderen Anordnungen für die Verstärkungsleisten 27 und 28, die einer Erhöhung der Stabilität des plattenförmigen Grundkörpers 6 dienen. Aus Gründen der Übersichtlichkeit sind in den Figuren nicht alle Verstärkungsleisten 27 und 28 mit Bezugszeichen versehen.

Damit die Lüftungsgehäuse-Schutzabdeckung 2 nach der Bauphase und dem Einbetonieren von dem Lüftungsgehäuse 3 entfernt werden kann, weist der Grundkörper 6 eine Demontagefläche 29 (siehe zum Beispiel Figuren 5 bis 8) auf. Die Verstärkungsleisten 27 und 28 sind dabei außerhalb der Demontagefläche 28 an dem Grundkörper 6 ausgebildet. Die Demontagefläche 29 ist mit einem zur Abtrennung von dem Grundkörper 6 dienenden Sollbruch-Rand 30 ausgebildet. Dadurch kann nach der Bauphase die Demontagefläche 29 in Richtung des Inneren des Lüftungsgehäuses 3 eingeschlagen, zerkleinert und von dem Lüftungsgehäuse 3 entfernt werden, wonach dann der verbliebene Teil des Grundkörpers 6 von dem Lüftungsgehäuse 3 entfernt wird.

Die vorstehend beschriebene Erfindung ist selbstverständlich nicht auf die beschriebenen und dargestellten Ausführungsformen beschränkt. Es ist ersichtlich, dass an den in der Zeichnung dargestellten Ausführungsformen zahlreiche, dem Fachmann entsprechend der beabsichtigten Anwendung naheliegende Abänderungen vorgenommen werden können, ohne dass dadurch der Bereich der Erfindung verlassen wird, wobei der Gegenstand der Erfindung in den Ansprüchen definiert ist.

Beispielsweise kann nur ein einziger Fixierungskörper vorgesehen sein, welcher dennoch dafür sorgt, dass der Grundkörper der Lüftungsgehäuse-Schutzabdeckung sicher an einem Schalungsbrett fixiert werden kann.

## Patentansprüche

1. Lüftungsgehäuse-Schutzabdeckung (2) zum Verschließen einer Luftdurchgangsöffnung (5) eines Lüftungsgehäuses (3), aufweisend einen plattenförmigen Grundkörper (6) mit einer Oberseite (7) und einer Unterseite (8), wobei Rastmittel (9) zum Herstellen einer Verbindung zwischen dem plattenförmigen Grundkörper (6) und dem Lüftungsgehäuse (3) an dem plattenförmigen Grundkörper (6) ausgebildet sind, wobei an dem plattenförmigen Grundkörper (6) wenigstens ein turmförmig ausgebildeter und ein stiftförmiges Befestigungsmittel (21) fixierbar haltender Fixierungskörper (20) ausgebildet ist,
wobei sich der wenigstens eine turmförmig ausgebildete Fixierungskörper (20) von der Oberseite (7) des plattenförmigen Grundkörpers (6) aus erstreckt, und
wobei sich der wenigstens eine turmförmig ausgebildete Fixierungskörper (20) auf der Unterseite (8) des plattenförmigen Grundkörpers (6) fortsetzt und wobei der wenigstens eine turmförmig ausgebildete Fixierungskörper (20) von der Unterseite (8) des plattenförmigen Grundkörpers (6) hervorstehend ausgebildet ist.

2. Lüftungsgehäuse-Schutzabdeckung (2) nach Anspruch 1, wobei der turmförmig ausgebildete Fixierungskörper (20) plastisch verformbar und/oder mit einer Durchgangsöffnung (22) ausgebildet ist.

3. Lüftungsgehäuse-Schutzabdeckung (2) nach Anspruch 2, wobei die Durchgangsöffnung (22) radial einwärts gerichtete Fixierungsrippen (24) aufweist.

4. Lüftungsgehäuse-Schutzabdeckung (2) nach Anspruch 3, wobei die Fixierungsrippen (24) elastisch oder plastisch verformbar ausgebildet sind.

5. Lüftungsgehäuse-Schutzabdeckung (2) nach Anspruch 1, wobei wenigstens zwei Rastmittel (9) an dem plattenförmigen Grundkörper (6) angeformt sind, die jeweils von einer die Oberseite (7) mit der Unterseite (8) verbindenden Längsseite (12) des plattenförmigen Grundkörpers (6) hervorstehen.

6. Lüftungsgehäuse-Schutzabdeckung (2) nach Anspruch 1, wobei auf der Unterseite (8) des plattenförmigen Grundkörpers (6) ein umlaufender Auflagerandansatz (25) ausgebildet ist, welcher mit Bezug auf die Unterseite (8) eine gleiche oder größere Erhebung (26) von der Unterseite (8) als der wenigstens eine turmförmig ausgebildete Fixierungskörper (20) aufweist.

7. Lüftungsgehäuse-Schutzabdeckung (2) nach Anspruch 1, wobei wenigstens eine Gehäuseabstützung (18) auf der Oberseite (7) des plattenförmigen Grundkörpers (6) ausgebildet ist.

8. Lüftungsgehäuse-Schutzabdeckung (2) nach Anspruch 1, wobei der plattenförmige Grundkörper (6) eine Demontagefläche (29) aufweist, die mit einem zur Abtrennung von dem plattenförmigen Grundkörper (6) dienenden Sollbruch-Rand (30) ausgebildet ist.

9. Lüftungsgehäuse-Schutzabdeckung (2) nach Anspruch 1, wobei auf der Oberseite (7) des plattenförmigen Grundkörpers (6) wenigstens eine Verstärkungsleiste (27, 28) ausgebildet ist, die von der Oberseite (7) abragt, und/oder auf der Unterseite (8) des plattenförmigen Grundkörpers (6) wenigstens eine Verstärkungsleiste (27, 28) ausgebildet ist, die von der Unterseite (8) abragt.

10. Anordnung (1) mit einem Lüftungsgehäuse (3) und einer Lüftungsgehäuse-Schutzabdeckung (2) nach Anspruch 1, wobei das Lüftungsgehäuse (3) wenigstens einen zur Anbringung eines Rohrleitungselements dienenden Anschlussstutzen (4) und eine Luftdurchgangsöffnung (5) aufweist, wobei der plattenförmige Grundkörper (6) an die Luftdurchgangsöffnung (5) zum Verschließen der Luftdurchgangsöffnung (5) angepasst ausgebildet ist, und wobei an dem Lüftungsgehäuse (3) Gegenrastmittel (10) ausgebildet sind, durch die eine lösbare Verbindung zwischen dem Lüftungsgehäuse (3) und der Lüftungsgehäuse-Schutzabdeckung (2) ausgebildet ist.

11. Anordnung (1) nach Anspruch 10, wobei der turmförmige Fixierungskörper (20) plastisch verformbar und/oder mit einer Durchgangsöffnung (22) ausgebildet ist.

12. Anordnung (1) nach Anspruch 10, wobei die Luftdurchgangsöffnung (5) des Lüftungsgehäuses (3) einen Öffnungsrand (14) aufweist, in welchem der plattenförmige Grundkörper (6) formschlüssig angeordnet ist.

13. Anordnung (1) nach Anspruch 10, wobei an der Luftdurchgangsöffnung (5) des Lüftungsgehäuses (3) wenigstens eine Gehäuseabstützungsaufnahme (19) ausgebildet ist, in welche wenigstens eine auf der Oberseite (7) des Grundkörpers (6) ausgebildete Gehäuseabstützung (18) eingreift.

## Claims

1. A vented enclosure protective cover (2) for closing an air passage opening (5) of a vented enclosure (3), having a plate-like base body (6) with an upper side (7) and a lower side (8), wherein latching means (9) are formed on the plate-like base body (6) to establish a connection between the plate-like base body (6) and the vented enclosure (3), wherein at least one tower-shaped fixating body (20) that fixably holds a pin-shaped fastening means (21) is formed on the plate-shaped base body (6),
wherein the at least one tower-shaped fixating body (20) extends from the upper side (7) of the plate-like base body (6), and
wherein the at least one tower-shaped fixating body (20) continues on the lower side (8) of the plate-like base body (6), and wherein the at least one tower-shaped fixating body (20) is designed to protrude from the lower side (8) of the plate-like base body (6).

2. The vented enclosure protective cover (2) according to claim 1, wherein the tower-shaped fixating body (20) is plastically deformable and/or designed with a passage opening (22).

3. The vented enclosure protective cover (2) according to claim 2, wherein the passage opening (22) has radially inwardly directed fixating ribs (24).

4. The vented enclosure protective cover (2) according to claim 3, wherein the fixating ribs (24) are elastically or plastically deformable in design.

5. The vented enclosure protective cover (2) according to claim 1, wherein at least two latching means (9) are molded onto the plate-like base body (6), which each protrude from a longitudinal side (12) of the plate-like base body (6) that connects the upper side (7) with the lower side (8).

6. The vented enclosure protective cover (2) according to claim 1, wherein a continuous supporting edge shoulder (25) is formed on the lower side (8) of the plate-like base body (6), and in relation to the lower side (8) has an identical or larger elevation (26) from the lower side (8) than the at least one tower-shaped fixating body (20).

7. The vented enclosure protective cover (2) according to claim 1, wherein at least one enclosure support (18) is formed on the upper side (7) of the plate-like base body (6).

8. The vented enclosure protective cover (2) according to claim 1, wherein the plate-like base body (6) has a disassembly surface (29), which is designed with a predetermined breaking edge (30) used for separation from the plate-like base body (6).

9. The vented enclosure protective cover (2) according to claim 1, wherein at least one reinforcing strip (27, 28) is formed on the upper side (7) of the plate-like base body (6), and protrudes from the upper side (7), and/or a reinforcing strip (27, 28) that protrudes from the lower side (8) is formed on the lower side (8) of the plate-like base body (6).

10. An assembly (1) with a vented enclosure (3) and a vented enclosure protective cover (2) according to claim 1, wherein the vented enclosure (3) has at least one connecting piece (4) used to secure a pipe element and an air passage opening (5), wherein the plate-like base body (6) is adjusted to the air passage opening (5) so as to close the air passage opening (5), and wherein counter-latching means (10) are formed on the vented enclosure (3), which establish a detachable connection between the vented enclosure (3) and the vented enclosure protective cover (2).

11. The assembly (1) according to claim 10, wherein the tower-shaped fixating body (20) is plastically deformable and/or designed with a passage opening (22).

12. The assembly (1) according to claim 10, wherein the air passage opening (5) of the vented enclosure (3) has an opening edge (14) in which the plate-like base body (6) is positively arranged.

13. The assembly (1) according to claim 10, wherein at least one enclosure support receptacle (19) is formed on the air passage opening (5) of the vented enclosure (3), into which at least one enclosure support (18) formed on the upper side (7) of the base body (6) engages.

## Revendications

1. Couvercle de protection du boîtier de ventilation (2) pour fermer une ouverture de passage d'air (5) d'un boîtier de ventilation (3), comportant un corps de base (6) en forme de plaque avec une face supérieure (7) et une face inférieure (8), sachant que des moyens d'encliquetage (9) sont constitués sur le corps de base (6) en forme de plaque pour réaliser une liaison entre le corps de base (6) en forme de plaque et le boîtier de ventilation (3), sachant que sur le corps de base (6) en forme de plaque est constitué un corps de fixation (20) constitué en forme de tour et maintenant fixable un moyen de fixation (21) en forme de tige, sachant qu'au moins un corps de fixation (20) constitué en forme de tour s'étend au-delà de la face supérieure (7) du corps de base (6) en forme de plaque, et sachant qu'au moins un corps de fixation (20) constitué en forme de tour se prolonge sur la face inférieure (8) du corps de base (6) en forme de plaque et sachant qu'au moins un corps de fixation (20) constitué en forme de tour est constitué ressortant de la face inférieure (8) du corps de base (6) en forme de plaque.

2. Couvercle de protection du boîtier de ventilation (2) selon la revendication 1, sachant que le corps de fixation (20) constitué en forme de tour peut être déformé plastiquement et/ou constitué avec une ouverture de passage (22).

3. Couvercle de protection du boîtier de ventilation (2) selon la revendication 2, sachant que l'ouverture de passage (22) comporte des nervures de fixation (24) dirigées radialement vers l'intérieur.

4. Couvercle de protection du boîtier de ventilation (2) selon la revendication 3, sachant que les nervures de fixation (24) sont constituées pouvant être élastiquement ou plastiquement déformées.

5. Couvercle de protection du boîtier de ventilation (2) selon la revendication 1, sachant qu'au moins deux moyens d'encliquetage (9) sont conformés sur le corps de base (6) en forme de plaque, qui font saillie respectivement d'un côté longitudinal (12) du corps de base (6) en forme de plaque, reliant la face supérieure (7) à la face inférieure (8).

6. Couvercle de protection du boîtier de ventilation (2) selon la revendication 1, sachant que sur la face inférieure (8) du corps de base (6) en forme de plaque est constituée une saillie d'appui (25) périphérique, laquelle comporte par rapport à la face inférieure (8) une surélévation identique ou plus grande (26) de la face inférieure (8) qu'au moins un corps de fixation (20) constitué en forme de tour.

7. Couvercle de protection du boîtier de ventilation (2) selon la revendication 1, sachant qu'au moins un support de boîtier (18) est constitué sur la face supérieure (7) du corps de base (6) en forme de plaque.

8. Couvercle de protection du boîtier de ventilation (2) selon la revendication 1, sachant que le corps de base (6) en forme de plaque comporte une surface de démontage (29), qui est constituée avec un bord de rupture théorique (30) servant à la séparation du corps de base (6) en forme de plaque.

9. Couvercle de protection du boîtier de ventilation (2) selon la revendication 1, sachant que sur la face supérieure (7) du corps de base (6) en forme de plaque est constituée au moins une baguette de renfort (27, 28), qui dépasse de la face supérieure (7) et/ou au moins une baguette de renfort (27, 28) est constituée sur la face inférieure (8) du corps de base (6) en forme de plaque, qui dépasse de la face inférieure (8).

10. Système (1) avec un boîtier de ventilation (3) et un couvercle de protection de boîtier de ventilation (2) selon la revendication 1, sachant que le boîtier de ventilation (3) comporte au moins une tubulure de raccordement (4) servant au montage d'un élément de conduit et une ouverture de passage d'air (5), sachant que le corps de base (6) en forme de plaque est constitué adapté à l'ouverture de passage d'air (5) pour fermer l'ouverture de passage d'air (5) et sachant que sur le boîtier de ventilation (3) sont constitués des moyens d'encliquetage opposés (10) par lesquels une liaison amovible est constituée entre le boîtier de ventilation (3) et le couvercle de protection du boîtier de ventilation (2).

11. Système (1) selon la revendication 10, sachant que le corps de fixation (20) en forme de tour est constitué pouvant être déformé plastiquement et/ou avec une ouverture de passage (22).

12. Système (1) selon la revendication 10, sachant que l'ouverture de passage d'air (5) du boîtier de ventilation (3) comporte un bord d'ouverture (14) dans lequel le corps de base (6) en forme de plaque est disposé par conformité de forme.

13. Système (1) selon la revendication 10, sachant que dans l'ouverture de passage d'air (5) du boîtier de ventilation (3) est constitué au moins un logement de support de boîtier (19) dans lequel vient en prise au moins un support de boîtier (18) constitué sur la face supérieure (7) du corps de base (6).
